# EUROPÄISCHE PATENTANMELDUNG

(11) **EP 4 624 699 A1**
(43) Veröffentlichungstag der Anmeldung: **01.10.2025**
(21) Anmeldenummer: 25162569.5
(22) Anmeldetag: 10.03.2025
(51) Int. Cl.: E04H 4/00

(54) **SCHWIMMBECKEN UMFASSEND EINE WANDUNG UND EINE BODENEINHEIT AUS POLYPROPYLEN**

(30) Priorität: 11.03.2024 DE 202024101180 U
(71) Anmelder: Depotec GmbH Kunststofftechnik, 97857 Urspringen (DE)
(72) Erfinder: Schmitt, Patrick, 97857 Urspringen (DE)
(74) Vertreter: Gleim Petri Patent- und Rechtsanwaltspartnerschaft mbB

(57) **Zusammenfassung**

Schwimmbecken (1) umfassend eine Wandung (11) und eine Bodeneinheit (12) aus Polypropylen, wobei die Wandung (11) und/oder die Bodeneinheit (12) zumindest bereichsweise eine Oberfläche umfasst, welche mit einer Kaschierung (13) beschichtet ist, wobei die Kaschierung eine Strukturierung umfassen kann und/oder ein Gewebe umfassen kann und/oder mit einem Lack beschichtet werden kann.

## Beschreibung

Die Erfindung umfasst ein Schwimmbecken umfassend eine Wandung und eine Bodeneinheit aus Polypropylen.

Die Erfindung liegt auf dem technischen Gebiet von Pools zum Baden, Schwimmen und für den Schwimmsport und andere Wassersportarten.

Besonders Hotels in wärmeren Gebieten haben im Freien oft Schwimmbecken mit allen möglichen Formen, da diese bevorzugt zur Erholung, zum Spielen und Planschen genutzt werden. Für den Schwimmsport werden jedoch rechteckige Becken benötigt, damit sie mit schwimmenden Abgrenzungen in mehrere Schwimmbahnen aufgeteilt werden können. Diese Becken sind in der Regel nach den Standards der FINA (Fédération Internationale de Natation) ausgelegt. Diese definieren eine Langbahn mit 50 m Länge und eine Kurzbahn mit 25 m Länge, auf letzterer werden die Kurzbahnwettkämpfe ausgetragen.

Schwimmbecken im privaten Bereich, welche nur wenige Meter Abmessung haben, werden auch schlicht als Pool bezeichnet. Derartige Pools sind beliebig dimensioniert und zum ganzjährigen Betrieb geeignet. Auch eine Nutzung als Whirlpool ist denkbar. Schwimmbecken für den privaten Gebrauch oder in Hotels haben regelmäßig eine Betonwandung, welche vor Ort aufgebaut oder im Erdreich eingelassen wird. Die Betonwandung wird anschließend gefliest. Nachteilig daran ist, dass die Betonbecken nur vor Ort aufgebaut oder gegossen werden könne, da sie aufgrund des hohen Gewichtes nicht oder nur sehr umständlich zu transportieren sind.

Eine Möglichkeit die Problematik des Transportes zu beheben, ist die Wasserbecken aus Polypropylen zu fertigen, damit werden diese viel leichter und können extern gefertigt werden und anschließend zum Einbauort transportiert werden.

Diese aus Polypropylen gefertigten Poolbecken sind dank der glatten Oberfläche einfach zu reinigen. Nachteilig daran ist jedoch, dass keine weiteren Materialen wie beispielsweise Fliesen oder Natursteine auf Polypropylen angebracht werden können. Auch eine Lackierung beispielsweise in einer Farbe entsprechend der Kundenwünsche ist auf Polypropylen nicht möglich. So ist die optische Gestaltung der Poolbecken stark eingeschränkt und es kann nicht auf spezielle Kundenwünsche eingegangen werden. Der Markt wünscht jedoch, dass die aus Polypropylen gefertigten Poolbecken ebenfalls gefliest oder beispielsweise mit Mosaiken besetzt werden können, wie es bei Betonbecken der Fall ist.

Aus dem Stand der Technik sind dazu die DE 10 2020 004 453 A1 und die US 2001/ 0 047 540 A1 bekannt.

Die vorliegende Erfindung hat die Aufgabe, eine Möglichkeit zu schaffen mit der ein aus Polypropylen gefertigtes Schwimmbecken mit Fliesen ausgekleidet werden kann, wie ein Betonbecken oder optisch gestaltet werden kann.

Das erfindungsgemäße Schwimmbecken ist durch die Merkmale des unabhängigen Anspruch 1 gegeben. Vorteilhafte Aspekte bilden den Gegenstand der jeweiligen Unteransprüche.

Die Erfindung umfasst ein Schwimmbecken umfassend eine Wandung und eine Bodeneinheit aus Polypropylen, wobei die Wandung und/oder die Bodeneinheit zumindest bereichsweise eine Oberfläche umfasst, welche mit einer Kaschierung beschichtet ist. Damit kann ein Schwimmbecken aus Polypropylen bereitgestellt werden, welches mit Fliesen oder Stein belegt oder mit einem Lack beschichtet werden kann und so auf spezielle Kundenwünsche eingegangen werden kann.

Ein vorteilhafter technischer Aspekt sieht vor, dass die Kaschierung eine Strukturierung umfasst. Dies ermöglicht eine maximale Kontaktoberfläche der Kaschierung mit einem entsprechenden Haftmittel.

Besonders vorteilhaft ist, wenn die Strukturierung ein Gewebe umfasst. Derartige Gewebe sind bevorzugt aus Naturfaserstoffen, Chemiefaserstoffen und Faserstoffmischungen (daraus), werden vollflächig aufgetragen und weisen sehr gute Haftungseigenschaften auf.

Es hat sich als vorteilhaft herausgestellt, wenn die Kaschierung ein Polyamid umfasst. Dadurch kann eine Kaschierung bereitgestellt werden, die eine gute Beständigkeit gegenüber allen Wasserchemikalien aufweist.

Nach einem bevorzugten Aspekt ist die Kaschierung ein Fliesenkleber und/oder Harzkleber und/oder Zwei-Komponenten-Kleber. Somit kann das Schwimmbecken entsprechend den Kundenwünschen mit unterschiedlichen Materialien belegt werden.

Vorteilhafterweise ist die Kaschierung mit einem Lack beschichtbar. Dadurch kann das Schwimmbecken entsprechend den Kundenwünschen farbig gestaltet werden. Farbige Akzente an Elementen wie Treppen oder Sitzbänken, machen diese unter Wasser nicht nur besser sichtbar, und erhöhen somit die Sicherheit, sondern bieten auch einen schönen Eye-Catcher für etwas mehr optische Aufregung in und um den Pool herum. Besonders bevorzugt wird eine Fugenlose Oberfläche aus PUR (Polyurethan) hergestellt.

Vorteilhafterweise hat die Kaschierung eine Schweißverbindung. Die Kaschierung kann zusammen mit den Hohlkammerplatten thermisch gefügt werden, um einen dichten Abschluss zu erzielen. Dabei können entweder die kaschierten Platten gefügt werden oder die thermisch gefügten Platten mit der Kaschierung versehen werden.

Nach einem vorteilhaften Aspekt ist die Kaschierung mit Fliesen und/oder Naturstein belegt. Dadurch das Schwimmbecken entsprechend den Kundenwünschen mit Fliesen oder Naturstein belegt werden.

Es ist von Vorteil, wenn die Wandung wenigstens zwei Platten umfasst, die miteinander verbunden eine Wanne mit einem Rand bilden. Dadurch, dass das Wasserbecken aus miteinander verbundenen Platten aus Polypropylen besteht, ist es mit geringem Aufwand auf- und abbaubar und aufgrund der geringen Dichte von Polypropylen, die in der Regel zwischen 0,895 g/cm³ und 0,92 g/cm³ liegt, leicht transportierbar.

Ein vorteilhafter technischer Aspekt sieht vor, dass die Platten der Wandung und/oder die Bodeneinheit evakuierte Hohlkammerplatten umfassen. Evakuierte Hohlkammerplatten weisen aufgrund des zwischen den Hohlkammerplatten befindlichen Vakuums sehr gute thermisch isolierende Eigenschaften auf, dadurch kann der Isolationsaufwand an den Seitenwänden und am Boden erheblich reduziert werden und die Nutzung des Beckens verlängert sich im Jahr um jeweils 2-4 Monate (Frühjahr und Herbst). Die Hohlkammerplatten haben bevorzugt an den Außenseiten geschlossene Flächen, die durch eine Vielzahl von Stegen miteinander verbunden sind. Die aussenseitigen Flächen können aus dem gleichen Material oder unterschiedlichen Materialien bestehen. Dafür kommen insbesondere Polyethylen, Polypropylen oder Kunstharz (bzw. Mischungen aus Zement, Quarzsand, Wasser, Steinpulver, verstärkt mit Polyesterharz) in Betracht. Besonders bevorzugt sind Post-Industrial-Recycling (PIR) Materialien mit einem Anteil von 30%-60% an Rezyklat. Dabei muss vorteilhafterweise die Wärmeleitfähigkeit im Bereich von 0,35-0,45 W / (m * K) erreicht werden während die Feuchtigkeitsaufnahme unter 0,02 nach DIN EMN ISO 62 liegt.

Es hat sich als vorteilhaft herausgestellt, wenn die Platten der Wandung und/oder die Bodeneinheit eine thermische Isolierung umfassen. Die thermische Isolation kann als zusätzliche Schicht oder als Beschichtung auf die Platten und den Hubboden oder wenigstens auf den Hubboden aufgebracht sein.

Vorteilhafterweise ist die Bodeneinheit schwimmend gelagert. Die Bodeneinheit ist in sich von dem aus Platten verschweisstem Becken unabhängig und ist mit variablem Auftrieb versehen, um sowohl leichte Kunststoff- als auch schwere Steinbeläge im Auftrieb zu ermöglichen.

Nach einem vorteilhaften Aspekt ist das Schwimmbecken ein portables, freistehendes Wasserbecken. Freistehend im Sinne der Erfindung ist jedes Wasserbecken, das nicht zwangsläufig unmittelbar an andere Elemente angebaut und nicht von Mauerwerk, dem Erdboden oder anderen Befestigungen umschlossen ist. Herkömmliche Schwimmbecken oder Whirlpools sind in der Regel in einen Boden oder den Erdboden eingelassen und von dem Boden oder dem Erdboden umgeben und daher nicht freistehend.

Im Folgenden wird die Erfindung anhand einer Zeichnung näher erläutert.

### Es zeigen:

- Fig. 1: eine schematische Darstellung eines erfindungsgemäßen Schwimmbeckens mit einer bereichsweisen Kaschierung; und
- Fig. 2: ein erfindungsgemäßes Schwimmbecken mit einer mit Fliesen belegten Bodeneinheit.

**Fig. 1** zeigt eine schematische Darstellung eines erfindungsgemäßen Schwimmbeckens 1 umfassend eine Wandung 11 und eine Bodeneinheit 12 aus Polypropylen, wobei die Wandung 11 und/oder die Bodeneinheit 12 zumindest bereichsweise eine Oberfläche umfasst, welche mit einer Kaschierung 13 beschichtet ist. Die Kaschierung 13 umfasst eine Strukturierung. Die Strukturierung umfasst ein Gewebe. Die Kaschierung 13 umfasst ein Polyamid. Beispielsweise ist das Polyamid Polypropylen oder Nylon.

Denkbar ist, dass die Kaschierung 13 ein Fliesenkleber und/oder Harzkleber und/oder Zwei-Komponenten-Kleber ist. So ist es möglich, dass die Kaschierung 13 mit Fliesen und/oder Naturstein belegt ist. In einem weiteren Ausführungsbeispiel ist die Kaschierung 13 mit einem Lack beschichtet.

Die Wandung 11 umfasst wenigstens zwei Platten, die miteinander verbunden eine Wanne mit einem Rand bilden. Die Platten der Wandung 11 und/oder die Bodeneinheit 12 umfassen evakuierte Hohlkammerplatten. Beispielsweise werden Doppelstegkonstruktionsplatten mit der speziellen Kaschierung 13 verwendet. Die Polypropylenplatten haben eine Dicke in einem Bereich von 5 - 10mm, bevorzugt von 6 - 9mm, besonders bevorzugt von 8mm. Denkbar ist auch ein Schwimmbecken 1 aus 57 mm dicken Konstruktionsplatten zu bauen. Derartige beklebbare Kunststoffplatten können auch verwendet werden, um eine Außenverkleidung für Whirlpools, Schwimmbecken, etc. mit Fliesen oder Stein zu gestalten.

Die Platten der Wandung 11 und/oder die Bodeneinheit 12 umfassen eine thermische Isolierung.

Das Schwimmbecken 1 ist ein portables, freistehendes Wasserbecken.

In **Fig. 2** ist ein Schwimmbecken 1 gezeigt, welches eine geflieste Bodeneinheit 12 umfasst. Die Bodeneinheit 12 ist schwimmend gelagert. So kann die Bodeneinheit 12 auf und ab fahren und das Schwimmbecken 1 mit unterschiedlichen Höhen bereitgestellt werden. Die Bodeneinheit 12 selbst ist gefliest die dahinterliegende Wand wird aus beklebbaren Kunststoffplatten gefertigt, so kann der komplette Pool 1 in einer einheitlichen Optik mit Fliesen oder Stein oder in einer einheitlichen Lackfarbe gestaltet werden.

## Patentansprüche

1. Schwimmbecken (1) umfassend eine Wandung (11) und eine Bodeneinheit (12) aus Polypropylen, wobei die Wandung (11) und/oder die Bodeneinheit (12) zumindest bereichsweise eine Oberfläche umfasst, welche mit einer Kaschierung (13) beschichtet ist.

2. Schwimmbecken (1) nach Anspruch 1, wobei die Kaschierung (13) eine Strukturierung umfasst.

3. Schwimmbecken (1) nach einem der vorhergehenden Ansprüche, wobei die Strukturierung ein Gewebe umfasst.

4. Schwimmbecken (1) nach einem der vorhergehenden Ansprüche, wobei das Gewebe aus Naturfaserstoffen, Chemiefaserstoffen und Faserstoffmischungen umfasst.

5. Schwimmbecken (1) nach einem der vorhergehenden Ansprüche, wobei die Kaschierung (13) ein Polyamid umfasst.

6. Schwimmbecken (1) nach einem der vorhergehenden Ansprüche, wobei die Kaschierung (13) ein Fliesenkleber und/oder Harzkleber und/oder Zwei-Komponenten-Kleber ist.

7. Schwimmbecken (1) nach einem der Ansprüche 1 bis 5, wobei die Kaschierung (13) mit einem Lack beschichtet ist.

8. Schwimmbecken (1) nach einem der Ansprüche 1 bis 5, wobei die Kaschierung (13) eine Schweißverbindung umfasst.

9. Schwimmbecken (1) nach einem der vorhergehenden Ansprüche, wobei die Kaschierung (13) mit Fliesen und/oder Naturstein belegt ist.

10. Schwimmbecken (1) nach einem der vorhergehenden Ansprüche, wobei die Wandung (11) wenigstens zwei Platten umfasst, die miteinander verbunden eine Wanne mit einem Rand bilden.

11. Schwimmbecken (1) nach einem der vorhergehenden Ansprüche, wobei die wenigsten zwei Platten der Wandung (11) miteinander verschweißt sind.

12. Schwimmbecken (1) nach einem der vorhergehenden Ansprüche, wobei die Platten der Wandung (11) und/oder die Bodeneinheit (12) evakuierte Hohlkammerplatten umfassen.

13. Schwimmbecken (1) nach einem der vorhergehenden Ansprüche, wobei die evakuierten Hohlkammerplatten mittels Kunststofffügeverfahren miteinander verbunden sind.

14. Schwimmbecken (1) nach einem der vorhergehenden Ansprüche, wobei die Platten der Wandung (11) und/oder die Bodeneinheit (12) eine thermische Isolierung umfassen.

15. Schwimmbecken (1) nach einem der vorhergehenden Ansprüche, wobei die thermische Isolierung mit der Wandung (11) und/oder die Bodeneinheit (12) verschweißt ist.

16. Schwimmbecken (1) nach einem der vorhergehenden Ansprüche, wobei die Wandung (11) und/oder die Bodeneinheit (12) eine Länge im Bereich von 2 - 4 m, bevorzugt von 2,5 - 3,5 m, besonders bevorzugt von 3 m und eine Breite im Bereich von 1 - 2,5 m, bevorzugt von 1,5 - 2 m, besonders bevorzugt von 1,8 m aufweist.

17. Schwimmbecken (1) nach einem der vorhergehenden Ansprüche, wobei die Bodeneinheit (12) schwimmend gelagert ist.

18. Schwimmbecken (1) nach einem der vorhergehenden Ansprüche, wobei die Bodeneinheit (12) eine relative Dichte in einem Bereich von 0,1 - 0,3, bevorzugt von 0,15 - 0,25, besonders bevorzugt von 0,2 aufweist.

19. Schwimmbecken (1) nach einem der vorhergehenden Ansprüche, wobei die Bodeneinheit (12) eine Flächendichte in einem Bereich von 800 - 1000 g/m², bevorzugt von 850 - 950 g/m², besonders bevorzugt von 900 g/m² aufweist.

20. Schwimmbecken (1) nach einem der vorhergehenden Ansprüche, wobei das Schwimmbecken (1) ein portables, freistehendes Wasserbecken ist.
